# EUROPÄISCHE PATENTSCHRIFT

(11) **EP 1 516 652 B1**
(45) Veröffentlichungstag und Bekanntmachung des Hinweises auf die Patenterteilung: **15.11.2006**
(21) Anmeldenummer: 04020232.7
(22) Anmeldetag: 26.08.2004
(51) Int. Cl.: A63C 5/052, A63C 5/00, A63C 5/03

(54) **Schneegleitbrett, beispielsweise Snowboard**
Snow gliding board, e.g. snowboard
Planche de glisse, par exemple snowboard

(30) Priorität: 19.09.2003 DE 20314511 U; 21.10.2003 DE 20316290 U
(43) Veröffentlichungstag der Anmeldung: 23.03.2005
(73) Patentinhaber: Völkl Sports GmbH & Co. KG, 94315 Straubing (DE)
(72) Erfinder: Haas, Christian, 94327 Bogen (DE)
(74) Vertreter: Graf, Helmut

(56) Entgegenhaltungen:
- FR-A- 2 554 004
- FR-A- 2 804 612

## Beschreibung

Die Erfindung bezieht sich auf ein Schneegleitbrett, beispielsweise Snowboard gemäß Oberbegriff Patentanspruch 1 sowie auf ein Verfahren gemäß Oberbegriff Patentanspruch 13.

Aufgabe der Erfindung ist es, ein Schneegleitbrett mit verbessertem Fahrverhalten aufzuzeigen. Zur Lösung dieser Aufgabe ist ein Schneegleitbrett entsprechend dem Patentanspruch 1 ausgebildet.

Ein Verfahren zum Herstellen des Schneegleitbrettes ist Gegenstand des Patentanspruchs 13.

Durch die Verwendung eines thermoplastischen Kunststoffmaterials für den wenigstens einen Einsatz ist es möglich, diesen Einsatz zunächst in einer die Ausnehmung an der Unterseite des Einsatzes nicht aufweisenden, d.h. nicht gewölbten Form im Gleitbrettkörper zu montieren, dann die Unterseite des Gleitbrettkörpers und die Unterseite des Einsatzes mechanisch zu bearbeiten, d.h. zu beschleifen, um so nicht nur für die Unterseite des Gleitbrettkörpers, sondern auch für die Unterseite des Einsatzes eine glatte, optimale Fahreigenschaften sicherstellende Oberfläche zu erreichen. Erst in einem anschließenden Arbeitsgang wird dann der Einsatz unter Erhitzen derart bleibend verformt, daß er danach die zur Unterseite sowie auch zum Ende des Gleitbrettkörpers hin offene Ausnehmung aufweist.

FR-A-2804612, zeigt ein Schneegleitbrett mit einer Mulde die nach oben offen ist.

Weiterbildungen der Erfindung sind Gegenstand der Unteransprüche. Die Erfindung wird im Folgenden anhand der Figuren an einem Ausführungsbeispiel näher erläutert.
Es zeigen:
- Fig. 1: in vereinfachter Darstellung und in Draufsicht ein Schneegleitbrett in Form eines Snowboards gemäß der Erfindung;
- Fig. 2 und 3: in vereinfachter Darstellung Schnitte entsprechend der Linien I - I (Figur 2) bzw. II - 11 (Figur 3), jeweils im rüchwärtigen Bereich des Schneegleitbretts bzw. im Bereich eines dortigen, aus einem bleibend verformbaren Material hergestellten Einsatzes;
- Fig. 4 und 5: Darstellungen ähnlich den Figuren 2 und 3, jedoch vor der Verformung des Einsatzes.

In den Figuren ist 1 ein Schneegleitbrett in Form eines Snowboards. Der Snowboardkörper 2 weist den üblichen Aufbau sowie die übliche Formgebung auf, und zwar insbesondere auch mit einem rückwärtigen, schaufelartig nach oben gewölbten Ende oder Schaufelbereich 2.1 und einem vordereren, ebenfalls schaufelartig nach oben gewölbten Ende oder Schaufelbereich 2.2.

Abweichend von der üblichen Ausführung ist bei dem Snowboard 1 in den Snowboardkörper 2 am rückwärtigen Schaufelbereich 2.1 ein Einsatz 3 eingesetzt, der aus einem bleibend vervormbaren Material, d.h. bei der dargestellten Ausführungsform aus einem thermoplastischen Kunststoff bzw. Polymer besteht und in Draufsicht auf das Snowboard 1 (Figur 1) keilförmig ausgeführt ist bzw. die Form eines abgerundeten V aufweist, und zwar derart, daß sich dieser, bei der dargestellten Ausführungsform symmetrisch zu der Längsachse L des Snowboardkörpers 2 ausgebildete und im Snowboardkörper 2 angeordnete Einsatz in einer Achsrichtung senkrecht zur Längsachse L eine Breite besitzt, die sich zum freien Rand 2.1.1 des rückwärtigen Schaufelbereichs 2.1 hin vergrößert.

Der Einsatz 3 besitzt eine Oberseite 3.1, eine Unterseite 3.2 sowie einen Randbereich 3.3 und außerdem bei der dargestellten Ausführungsform eine Materialdicke, die gleich der Materialdicke des Snowboardkörpers 2 im Bereich des Schaufelbereichs 2.1 ist. Weiterhin ist der Einsatz 3 so ausgebildet, daß er zumindest mit seiner Unterseite 3.1 bündig mit der Unterseite 2.3 des Snowboardkörpers angeordnet ist, d.h. bündig in die Unterseite 2.3 des Snowboardkörpers 2 übergeht.

Zur Aufnahme des Einsatzes 3 ist der Snowboardkörper 2 an seinem rückwärtigen Ende oder Schaufelbereich 2.1 mit einer an die Form des Einsatzes 3 angepassten V-förmigen Ausnehmung 4 versehen.

Bis auf den Randbereich 3.3, an welchem der Einsatz 3 an den Snowboardkörper 2 anschließt und mit diesem verbunden ist, ist der Einsatz 3 gewölbt ausgebildet, und zwar derart, daß er an der Oberseite 3.1 eine konvexe und an der Unterseite 3.2 eine konkave Formgebung aufweist und hierdurch an der Unterseite 3.2 eine Ausnehmung 5 bildet, die auch als Mulde oder Tunnel bezeichnet werden kann, zum rückwärtigen freien und von dem Einsatz 3 gebildeten Rand 2.1.1 des Schaufelbereichs 2.1 ebenfalls offen ist und deren Tiefe sowie Breite in der Achsrichtung senkrecht zur Längsachse L mit zunehmendem Abstand von diesem freien Rand 2.1.1 abnehmen. Die Ausnehmung 5 ist bei der dargestellten Ausführungsform wiederum symmetrisch zur Längsachse L ausgeführt, besitzt in Draufsicht auf die Unterseite 2.3 des Snowboardkörpers 2 die Form eines abgerundeten V und erstreckt sich bei der dargestellten Ausführungsform über den gesamten oder einen Großteil des rückwärtigen, nach oben gewölbten Schaufelbereichs 2.1.

Ebenso wie die die Gleitfläche bildende Unterseite 2.3 des Snowboardkörpers 2 ist auch die Unterseite 3.2 des Einsatzes 3 zur Erzielung einer möglichst glatten Oberfläche und damit zur Erzielung möglichst optimaler Gleiteigenschaften mechanisch bearbeitet, d.h. beschliffen. Um dies trotz der Formgebung des Einsatzes 3 zu ermöglichen, ist dieser Einsatz bei der dargestellten Ausführungsform aus dem thermoplastischen Kunststoff bzw. Polymer hergestellt, und zwar entsprechend den Figuren 4 und 5 zunächst ohne die den Tunnel bzw. die Ausnehmung 5 bildende Wölbung, so daß der Einsatz 3 mit seiner Unterseite 3.2 die Fortsetzung der angrenzenden Unterseite 2.3 des Snowboardkörpers 2 bildet, d.h. mit dieser in der gemeinsamen, durch den gewölbten Schaufelbereich 2.1 definierten gekrümmten Ebene liegt und daher die Unterseite 2.3 sowie die Unterseite 3.2 des im Snowboardkörper 2 befestigten Einsatzes 3 gemeinsam bearbeitet bzw. beschliffen werden können. Erst im Anschluß daran wird der Einsatz 3 unter Erhitzung bleibend in seine gewölbte Form verformt.

Bei der dargestellten Ausführungsform besteht der Einsatz 3 aus einem transparenten, thermoplastischen Polymer oder Kunststoff.

Durch die Vertiefung bzw. Ausnehmung 5 werden beim Snowboarden die Strömung des Schnees bzw. das Gleiten im Schnee vorteilhaft beeinflusst. Hierdurch ergeben sich u.a. eine verbesserte Führung für das Snowboard 1 speziell auch im Pulverschnee sowie ein reduzierter Widerstand im rückwärtigen Schaufelbereich 2.1, generell also verbesserte Tiefschneeeigenschaften. Weiterhin ist durch den Einsatz ein verbesserter Spray möglich, d. h. eine verbesserte Schneestaubbildung am rückwärtigen Schaufelbereich 2.1 beim Fahren im Tiefschnee.

Vorstehend wurde als Beispiel ein im Snowboardkörper 2 vorgesehener Einsatz 3 in V-Form beschrieben. Selbstverständlich sind für den Einsatz auch andere Formen möglich, so beispielsweise der in der Figur 1 mit unterbrochenen Linien im Schaufelbereich 2.2 angedeutete scheibenförmige Einsatz 3', der in einer einen geschlossenen Rand bildenden Ausnehmung im Snowboardkörper 2 bzw. im Schaufelbereich 2.2 eingesetzt ist. Auch der Einsatz 3' ist wiederum an der Unterseite des Snowboardkörpers 2 zur Bildung einer der Ausnehmung 5 entsprechenden Ausnehmung konkav und dementsprechend an der Snowboardkörperoberseite konvex gewölbt. Selbstverständlich sind auch andere Formen für den jeweiligen Einsatz möglich, beispielsweise streifenförmig ausgebildete Einsätze. Weiterhin ist es auch möglich, am jeweiligen Ende des Snowboardkörpers 2 mehrere Einsätze vorzusehen. Weiterhin ist es möglich, den jeweiligen Einsatz 3 bzw. 3' so auszubilden, dass er weicher ist als der angrenzende Snowboardkörper.

Die Erfindung wurde voranstehend an Ausführungsbeispielen beschrieben. Es versteht sich, daß zahlreiche weitere Änderungen sowie Abwandlungen möglich sind, ohne daß dadurch der der Erfindung zugrunde liegende Ansprüche verlassen wird.

So ist es beispielsweise auch möglich, den Einsatz 3 bzw. 3' mehrschichtig auszuführen, beispielsweise zur Erhöhung der Festigkeit und/oder zur Anpassung an unterschiedliche Materialanforderungen z.B. an der Ober- und Unterseite des Snowboardkörpers 2 usw..

### Bezugszeichenliste

- 1: Snowboard
- 2: Snowboardkörper
- 2.1, 2.2: rückwärtiger bzw. vordererSchaufelbereich
- 2.3: Unterseite des Snowboardkörpers
- 2.1.1: rückwärtiger Randbereich
- 3, 3': Einsatz
- 3.1: Oberseite des Einsatzes
- 3.2: Unterseite des Einsatzes
- 3.3: Randbereich
- 4: Ausnehmung im Snowboardkörper bzw. im rückwärtigen Schaufelbereich 2.1 für den Einsatz 3
- 5: Tunnel oder Ausnehmung

## Patentansprüche

1. Schneegleitbrett, insbesondere Snowboard, mit einem Gleitbrettkörper (2), mit einem vorderen Ende (2.2) und einem rückwärtigen Ende (2.1), die in Richtung einer Längsachse (L) gegeneinander versetzt sind, **dadurch gekennzeichnet,**
**daß** an wenigstens einem Ende (2.1) des Gleitbrettkörpers (2) in eine dortige Ausnehmung (4) ein Einsatz (3, 3') eingesetzt ist, welcher mit einer Unterseite (3.2) an eine Unterseite (2.3) des Gleitbrettkörpers (2) anschließt,
**daß** der Einsatz (3, 3') derart geformt ist, daß er an seiner Unterseite wenigstens eine Mulde oder Ausnehmung (5) bildet, die zur Unterseite (2.3) des Gleitbrettkörpers (2) hin offen ist, und
**daß** der Einsatz (3, 3') aus einem bleibend verformbaren Material besteht.

2. Schneegleitbrett nach Anspruch 1, **dadurch gekennzeichnet, daß** die wenigstens eine Ausnehmung (5) zu einem rückwärtigen oder vorderen Randbereich (2.1.1) des Gleitbrettkörpers (2) hin offen ist.

3. Schneegleitbrett nach Anspruch 1 oder 2, **dadurch gekennzeichnet, daß** die wenigstens eine Ausnehmung zu einem vorderen oder rückwärtigen Randbereich (2.1.1) des Gleitbrettkörpers (2) hin geschlossen ist.

4. Schneegleitbrett nach einem der vorhergehenden Ansprüche, **dadurch gekennzeichnet,**
**daß** der Einsatz (3, 3') aus einem thermoplastischen Kunststoffmaterial besteht, und/oder
**daß** der Einsatz (3, 3') weicher oder elastischer ist als der angrenzende Gleitbrettkörper (2).

5. Schneegleitbrett nach einem der vorhergehenden Ansprüche, **dadurch gekennzeichnet,**
**daß** der Einsatz (3, 3') zur Bildung seiner Ausnehmung (5) an der Unterseite (3.2) konkav und an der Oberseite (3.1) konvex gewölbt ist, und/oder
**daß** der Einsatz (3, 3') an seiner Unterseite (3.2), auch im Bereich seiner Ausnehmung (5) eine mechanisch bearbeitete, vorzugsweise geschliffene Oberfläche aufweist.

6. Schneegleitbrett nach einem der vorhergehenden Ansprüche, **dadurch gekennzeichnet, daß** der Einsatz (3, 3') mit seiner Unterseite einen Teil der Gleitfläche des Schneegleitbretts bildet.

7. Schneegleitbrett nach einem der vorhergehenden Ansprüche, **dadurch gekennzeichnet,**
**daß** der Einsatz (3, 3') ein- oder mehrlagig ausgeführt ist, und/oder
**daß** der Einsatz (3) zumindest einen Teil des Randbereichs (2.1.1) des rückwärtigen oder vorderen Endes des Gleitbrettkörpers (2) bildet.

8. Schneegleitbrett nach einem der vorhergehenden Ansprüche, **dadurch gekennzeichnet, daß** das wenigstens eine Ende (2.1) einen nach oben gewölbten Schaufelbereich des Gleitbrettkörpers bildet.

9. Schneegleitbrett nach einem der vorhergehenden Ansprüche, **dadurch gekennzeichnet, daß** die Ausnehmung (5) eine Längserstreckung aufweist, die in Richtung einer Längsachse des Gleitbrettkörpers (2) orientiert ist.

10. Schneegleitbrett nach einem der vorhergehenden Ansprüche, **dadurch gekennzeichnet,**
**daß** der Einsatz (3) in Draufsicht auf die Ober- oder Unterseite des Gleitbrettkörpers (2) eine Form eines abgerundeten Keils aufweist, und/oder
**daß** der Einsatz (3) einen in etwa V-förmig verlaufenden Randbereich (3.3) aufweist, mit dem er an den Gleitbrettkörper bzw. an den Rand der Aussparung (4) im Gleitbrettkörper anschließt, und/oder
**daß** die Aussparung (4) im Gleitbrettkörper (2) V-förmig oder keilförmig und zum Randbereich (2.1.1) offen ausgebildet ist, und/oder
**daß** der Einsatz (3') scheibenförmig ausgebildet und in einer Öffnung des Gleitbrettkörpers (2) angeordnet ist.

11. Schneegleitbrett nach einem der vorhergehenden Ansprüche, **dadurch gekennzeichnet, daß** der wenigstens eine Einsatz (3, 3') an nur einem Ende (2.1) des Gleitbrettkörpers (2) vorgesehen ist.

12. Schneegleitbrett nach einem der vorhergehenden Ansprüche, **dadurch gekennzeichnet, daß** an beiden Enden (2.1, 2.2) des Gleitbrettkörpers (2) wenigstens ein Einsatz (3, 3') vorgesehen ist.

13. Verfahren zum Herstellen eines Schneegleitbrettes nach einem der vorhergehenden Ansprüche, **dadurch gekennzeichnet,**
**daß** in den Gleitbrettkörper (2) an wenigstens einem Ende (2.1) in eine dortige Ausnehmung ein Einsatz (3) so eingesetzt wird, daß er zumindest mit seiner Unterseite (3.1) bündig mit der Unterseite des Gleitbrettkörpers (2) liegt,
**daß** die Unterseite des Gleitbrettkörpers (2) und des Einsatzes (3) bearbeitet bzw. einer Oberflächenbehandlung unterzogen werden, und
**daß** anschließend der Einsatz (3) bleibend in eine gewölbte, über die Oberseite des Gleitbrettkörpers (2) vorstehende Form verformt wird.

## Claims

1. Snow gliding board, more particularly a snowboard, with a glide board body (2), with a front end (2.2) and a rear end (2.1) which are off-set relative to each other in the direction of a longitudinal axis (L), **characterised in that** at at least one end (2.1) of the glide board body (2) an insert (3,3') is inserted in a recess (4) provided therein whereby the underneath (3.2) of the insert adjoins the underneath (2.3) of the glide board body (2), that the insert (3,3') is shaped so that it forms on its underneath at least one trough or recess (5) which opens towards the underneath (2.3) of the glide board body (2), and that the insert (3,3') is made from a permanently deformable material.

2. Snow gliding board according to claim 1 **characterised in that** the at least one recess (5) is open towards a rear or front edge region (2.1.1) of the glide board body (2).

3. Snow gliding board according to claim 1 or 2 **characterised in that** the at least one recess is closed towards a front or rear edge region (2.1.1) of the glide board body (2).

4. Snow gliding board according to one of the preceding claims **characterised in that** the insert (3, 3') is made from a thermoplastics resin and/or that the insert (3, 3') is softer or more elastic than the adjoining glide board body (2).

5. Snow gliding board according to one of the preceding claims **characterised in that** in order to form its recess (5) the insert (3, 3') is curved concave on its underneath side (3.2) and convex on its top side (3.1), and/or that the insert (3, 3') has on its underneath side (3.2) even in the region of its recess (5) a mechanically finished, preferably polished surface.

6. Snow gliding board according to one of the preceding claims **characterised in that** the insert (3, 3') forms with its underneath side a part of the gliding face of the snow gliding board.

7. Snow gliding board according to one of the preceding claims **characterised in that** the insert (3, 3') is designed with one or more layers, and /or that the insert (3) forms at least one part of the edge region (2.1.1) of the rear or front end of the glide board body (2).

8. Snow gliding board according to one of the preceding claims **characterised in that** the at least one end (2.1) forms an upwardly curved blade area of the glide board body.

9. Snow gliding board according to one of the preceding claims **characterised in that** the recess (5) has a longitudinal extension which is aligned in the direction of a longitudinal axis of the glide board body (2).

10. Snow gliding board according to one of the preceding claims **characterised in that** the insert (3) in plan view has on the upper or underneath side of the glide board body (2) a rounded wedge shape, and/or that the insert (3) has a roughly V-shaped edge region (3.3) with which it adjoins the glide board body or the edge of the recess (4) in the glide board body, and/or that the recess (4) in the glide board body (2) is V- or wedge-shaped open towards the edge region (2.1.1), and /or that the insert (3') is disc-shaped and is mounted in an opening of the glide board body (2).

11. Snow gliding board according to one of the preceding claims **characterised in that** the at least one insert (3, 3') is provided at only one end (2.1) of the glide board body (2).

12. Snow gliding board according to one of the preceding claims **characterised in that** at least one insert (3,3') is provided at each end (2.1, 2.2) of the glide board body (2).

13. Method for manufacturing a snow gliding board according to one of the preceding claims **characterised in that** an insert (3) is inserted into the glide board body (2) at at least one end (2.1) into a recess provided there so that the insert lies at least with its underneath side (3.1) flush with the underneath side of the glide board body (2), that the underneath sides of the glide board body (2) and of the insert (3) are machined or subjected to a surface treatment, and that then the insert (3) is deformed permanently into an arched shape protruding beyond the top side of the glide board body (2).

## Revendications

1. Planche de glisse sur neige, en particulier Snowboard, comprenant un corps (2) de planche de glisse avec une extrémité antérieure (2.2) et une extrémité postérieure (2.1) qui sont décalées l'une par rapport à l'autre dans le sens de l'axe longitudinal (L), **caractérisée en ce qu'**à au moins une extrémité (2.1) du corps (2) de la planche de glisse, dans un évidement (4) situé à cet endroit, une pièce rapportée (3, 3') est insérée, laquelle se raccorde par un côté inférieur (3.2) à un côté inférieur (2.3) du corps (2) de la planche de glisse, **en ce que** la pièce rapportée (3, 3') est formée de telle manière qu'elle forme sur son côté inférieur au moins une cavité ou un évidement (5) qui est ouvert en direction du côté inférieur (2.3) du corps (2) de la planche de glisse et **en ce que** la pièce rapportée (3, 3') est constituée d'un matériau à déformation durable.

2. Planche de glisse sur neige selon la revendication 1, **caractérisée en ce que** ledit au moins un évidement (5) est ouvert en direction d'une région marginale (2.1.1) postérieure ou antérieure du corps (2) de la planche de glisse.

3. Planche de glisse sur neige selon la revendication 1 ou 2, **caractérisée en ce que** ledit au moins un évidement (5) est fermé en direction d'une région marginale (2.1.1) postérieure ou antérieure du corps (2) de la planche de glisse.

4. Planche de glisse sur neige selon une des revendications précédentes, **caractérisée en ce que** la pièce rapportée (3, 3') est constituée d'un matériau synthétique thermoplastique et / ou **en ce que** la pièce rapportée (3, 3') est plus molle ou élastique que le corps (2) contigu de la planche de glisse.

5. Planche de glisse sur neige selon une des revendications précédentes, **caractérisée en ce que** la pièce rapportée (3, 3') est cintrée de manière concave sur le côté inférieur (3.2) et de manière convexe sur son côté supérieur (3.1) pour former son évidement (5) et / ou **en ce que** la pièce rapportée (3, 3') présente sur son côté inférieur (3.2), également dans la région de son évidement (5), une surface usinée mécaniquement, de préférence polie.

6. Planche de glisse sur neige selon une des revendications précédentes, **caractérisée en ce que** la pièce rapportée (3, 3') forme avec son côté inférieur une partie de la surface de glisse de la planche de glisse sur neige.

7. Planche de glisse sur neige selon une des revendications précédentes, **caractérisée en ce que** la pièce rapportée (3, 3') est réalisée en une ou plusieurs couches et / ou **en ce que** la pièce rapportée (3) forme au moins une partie de la région marginale (2.1.1) de l'extrémité postérieure ou antérieure du corps (2) de la planche de glisse.

8. Planche de glisse sur neige selon une des revendications précédentes, **caractérisée en ce qu'**au moins une extrémité (2.1) forme une région en forme de pelle courbée vers le haut du corps de la planche de glisse.

9. Planche de glisse sur neige selon une des revendications précédentes, **caractérisée en ce que** l'évidement (5) présente une étendue longitudinale qui est orientée dans la direction d'un axe longitudinal du corps (2) de la planche de glisse.

10. Planche de glisse sur neige selon une des revendications précédentes, **caractérisée en ce que** la pièce rapportée (3) présente, vue d'en haut, sur le côté supérieur ou le côté inférieur du corps (2) de la planche de glisse une forme de clavette arrondie et / ou en ce que la pièce rapportée (3) présente une région marginale (3.3) s'étendant en forme de V avec laquelle elle se raccorde au corps de la planche de glisse ou encore au bord de l'entaille (4) dans le corps de la planche de glisse et / ou **en ce que** l'entaille (4) dans le corps (2) de la planche de glisse est configurée en forme de V ou en forme de coin et est ouverte en direction de la région marginale (2.1.1) et / ou **en ce que** la pièce rapportée (3') est configurée en forme de disque et est disposée dans une ouverture du corps (2) de la planche de glisse.

11. Planche de glisse sur neige selon une des revendications précédentes, **caractérisée en ce que** ladite au moins une pièce rapportée (3, 3') n'est prévue qu'à une extrémité (2.1) du corps (2) de la planche de glisse.

12. Planche de glisse sur neige selon une des revendications précédentes, **caractérisée en ce qu'**au moins une pièce rapportée (3, 3') est prévue aux deux extrémités (2.1, 2.2) du corps (2) de la planche de glisse.

13. Procédé de fabrication d'une planche de glisse sur neige selon une des revendications précédentes, **caractérisée en ce que** dans le corps (2) de la planche de glisse, à au moins une extrémité (2.1), dans un évidement situé à cet endroit, une pièce rapportée (3) est insérée de telle manière qu'elle affleure au moins par son côté inférieur (3.1) au côté inférieur du corps (2) de la planche de glisse, **en ce que** le côté inférieur du corps (2) de la planche de glisse et de la pièce rapportée (3) sont usinées ou encore soumis à un traitement de surface et **en ce qu'**enfin, la pièce rapportée (3) est déformée de manière durable en une forme cintrée, faisant saillie au-dessus du côté supérieur du corps (2) de la planche de glisse.
